# FASCICULE DE BREVET EUROPEEN

(11) **EP 2 428 130 B1**
(45) Date de publication et mention de la délivrance du brevet: **08.10.2014**
(21) Numéro de dépôt: 11177777.7
(22) Date de dépôt: 17.08.2011
(51) Int. Cl.: A45B 23/00, A45B 25/10

(54) **Parasol adapte pour la protection solaire et pour la protection des objets placés sur le sol**
Sonnenschirm für Sonnenschutz und Schutz von sich auf dem Boden befindenden Gegenständen
Parasol suitable for solar protection and for protecting objects placed on the ground

(30) Priorité: 13.09.2010 FR 1057271
(43) Date de publication de la demande: 14.03.2012
(73) Titulaire: DECATHLON, 59650 Villeneuve d'Ascq (FR)
(72) Inventeur: Gallet, Axelle, 62000 Arras (FR); Sahun, Stephan, 64500 Saint Jean de Luz (FR); Palliere, Quentin, 78430 Louveciennes (FR)
(74) Mandataire: Balesta, Pierre

(56) Documents cités:
- EP-A2- 0 443 615
- EP-A2- 1 302 120
- DE-A1-102007 021 803
- US-A1- 2006 272 687

## Description

### Domaine technique

L'objet de la présente invention a trait au domaine des parasols.

Plus particulièrement, l'objet de la présente invention a trait au domaine des parasols adaptés pour la protection d'objets, et notamment la protection d'objets contre les vols.

L'objet de la présente invention trouve de nombreuses applications avantageuses pour toutes les personnes qui souhaitent pouvoir s'éloigner de leur parasol pour aller pratiquer un sport ou un loisir par exemple, sans devoir emporter toutes leurs affaires et/ou en limitant de façon significative le risque lié au vol de leurs affaires.

D'autres applications avantageuses sont également envisageables dans le cadre de la présente invention. En effet, l'objet de la présente invention permet également de protéger par exemple des aliments contre les insectes tels que des mouches, pendant un pique-nique ou lorsqu'on campe.

Par parasol, on entend dans toute la présente description qui suit tous types de dispositif comprenant un mât et une ombrelle, et visant à permettre la protection des individus notamment contre les rayons solaires.

### Etat de la technique

Les parasols de l'état de la technique comprennent le plus souvent : un mât qui est destiné à être enfoncé dans le sol, et une ombrelle qui permet la protection de son utilisateur contre les rayons du soleil.

Généralement, l'ombrelle présente une toile qui est tendue grâce à une pluralité de baleines, et peut se replier sur elle-même pour son stockage ou son transport.

De façon classique, lorsqu'un utilisateur souhaite se protéger du soleil, ce dernier se place sous l'ombrelle pour éviter d'être exposé directement aux rayons du soleil.

Avantageusement, la toile de l'ombrelle peut présenter des propriétés ou un traitement qui permettent un filtrage de certains rayons du soleil, notamment en ne laissant pas passer les rayons ultra-violets qui peuvent s'avérer nocifs pour la peau.

Sur certains modèles de parasol, le mât peut se plier et l'utilisateur peut, le cas échéant, régler l'orientation de l'ombrelle par rapport à la position relative du soleil.

On observe donc que les parasols de l'état de la technique visent généralement uniquement le confort de leurs utilisateurs et la protection contre les rayons du soleil : réglage de l'orientation de l'ombrelle par rapport au soleil, ombrelle anti ultra-violets, etc.

On observe cependant que les parasols de l'état de la technique ne sont pas particulièrement prévus pour pallier aux différents problèmes de sécurité : on relève notamment que les parasols, du type parasol pour plage, sont uniquement enfoncés dans le sol.

Dès lors, leur stabilité et leur fixation dans le sol ne sont pas très sûres, notamment en cas de rafales de vent. Il est donc généralement nécessaire d'être toujours situé à proximité du parasol pour tenir celui-ci en cas de fortes rafales.

Lorsqu'une personne souhaite s'éloigner de son parasol, cette dernière, pour des raisons évidentes de sécurité des Tiers, doit replier l'ombrelle sur elle-même pour éviter qu'une rafale de vent n'emporte le parasol et que celui-ci ne vienne percuter une autre personne : on constate malheureusement, chaque année, sur les plages, de nombreux accidents relatifs à de telles situations.

On observe en outre que les parasols de l'état de la technique ne sont pas particulièrement adaptés contre les vols d'objets, qui sont pourtant très fréquents sur les plages.

En effet, sur la plupart des modèles de parasol, rien n'est prévu pour la protection contre les vols des objets et des biens.

Ainsi, lorsque une personne s'éloigne de son parasol pour aller pratiquer un sport ou un loisir sur la plage, ce dernier est contraint et forcé de laisser ses affaires sans surveillance : il se contente généralement de mettre ses affaires sous sa serviette de plage pour les cacher.

Ces affaires sont ainsi laissées sans réelle surveillance et demeurent à la portée des personnes malintentionnées.

Alternativement, il peut emporter ses affaires les plus précieuses ; toutefois, celles-ci peuvent le gêner dans la pratique de son activité, notamment s'il s'agit d'un appareil électronique du type téléphone portable et que l'activité pratiquée est une activité aquatique.

De même, si les objets ont trop de valeurs, pécuniaires ou sentimentales, il est fréquent que ce dernier renonce à aller pratiquer son activité.

En tout état de cause, avec les parasols classiques de l'état de la technique, on observe malheureusement de nombreux vols sur les plages lorsque les personnes vont se baigner et laissent leurs affaires sans surveillance, ceci est d'autant plus vrai que désormais les personnes sur les plages ont remplacé livres et mots croisés par téléphones portables et autres lecteurs audio numériques de type MP3.

Pour pallier ce problème d'insécurité, on connaît dans l'état de la technique certaines solutions astucieuses relatives à des systèmes de coffre agencés sur le mât du parasol, au niveau de la partie médiane.

Ce genre de solutions divulgué notamment dans les documents FR 2 768 312, FR 1 513 292 ou encore dans le document US 5 273 062 présente des avantages : rangés dans un tel système de coffre, les objets de valeur ne sont ni visibles ni accessibles.

Toutefois, ce genre de solutions a tendance à attirer l'attention des voleurs qui peuvent conclure que le coffre contient des objets de valeur. Dès lors, ces derniers peuvent décider de voler l'ensemble du système parasol-coffre pour saisir les objets contenus dans le coffre.

On note également que ce genre de solutions nécessite une clé ou un code pour pouvoir ouvrir le coffre : ceci n'est pas forcément très pratique.

L'utilisation d'une clé peut être contraignante lorsqu'il s'agit d'aller se baigner, et l'utilisation d'un code n'est pas plus convaincante lorsque le code est oublié. On note d'ailleurs qu'on n'utilise généralement un parasol que quelques fois par an, essentiellement pendant les vacances. Il est donc très fréquent qu'un tel code soit oublié.

De plus, ce genre de solutions présente des inconvénients en termes de coût, et reste complexe en termes de fabrication.

On note par ailleurs que ce genre de solutions ne prend pas en considération les observations précédemment formulées relativement au problème de sécurité des Tiers, et notamment en cas de rafales de vent.

Dans le domaine des parasols adaptés pour faciliter leur stockage et leur transport, la demanderesse relève le document EP 0 443 615.

Dans ce document, le parasol proposé est un parasol, constitué dans un matériau léger, dont le mât est télescopique, et dont l'ombrelle est apte à coulisser le long du mât grâce à un système de réglage.

Ce coulissage permet avantageusement le réglage de la hauteur de l'ombrelle par rapport au mât pour que l'utilisateur ait une protection optimale contre les rayons du soleil.

On relève notamment sur la figure 1 de ce document que le système de réglage proposé consiste ici en un système basique de vis 8 qui pénètre dans une encoche 9 spécialement adaptée sur le mât 4 et qui vient prendre appui sur ledit mât 4 pour empêcher le mouvement relatif de l'ombrelle 5 par rapport au mât 4.

Ainsi, pour régler la hauteur de l'ombrelle, l'utilisateur doit se positionner sous l'ombrelle et actionner le système de réglage pour régler l'ombrelle à la hauteur désirée.

La demanderesse observe que, sur ce genre de parasol, il n'est pas prévu d'encoche sur la partie inférieure du mât.

En tout état de cause, la demanderesse considère que, de façon manifeste, le système de réglage proposé dans ce document n'est pas prévu pour la protection des objets.

La demanderesse observe donc, dans le domaine des parasols, un défaut manifeste en matière de protection des objets. La demanderesse considère en effet que les enseignements proposés dans l'état de la technique ne proposent pas de solutions satisfaisantes permettant notamment une bonne protection des objets contre les vols et une bonne protection solaire.
Les documents DE 102007021803 A1 et EP 1302120 A2 divulguent un parasol selon le contexte.

### Objet et résumé de la présente invention

L'objet de la présente invention est d'apporter une solution aux problèmes précités parmi d'autres problèmes, les problèmes liés aux coûts et à la fabrication étant bien évidemment pris en considération dans l'objet de la présente invention.

Un des problèmes techniques que résout l'objet de la présente invention consiste à proposer une solution simple et efficace visant à assurer la protection solaire et la protection des objets contre les vols.

Par protection des objets contre les vols, on comprend dans la présente description qu'il s'agit essentiellement de limiter les risques relatifs aux vols, notamment sur les plages.

A cet effet, l'objet de la protection porte sur un parasol comportant de façon classique un mât et une ombrelle.

Avantageusement, le mât selon la présente invention est une pièce longiligne qui présente une première extrémité et une deuxième extrémité.

Dans un premier cas, la deuxième extrémité est destinée à être enfoncée au moins partiellement dans le sol. Dans ce cas, de préférence, cette deuxième extrémité comporte une pointe, cette pointe facilitant l'enfoncement du mât dans le sol.

Dans un deuxième cas, la deuxième extrémité peut simplement être introduite dans un socle permettant la stabilisation et le maintien en position du mât, et donc du parasol. Dans ce cas, de préférence, cette deuxième extrémité comporte une vis ou tout autre élément de fixation permettant la fixation du mât avec le socle.

Alternativement, la deuxième extrémité peut également être pourvue d'un pas de vis hélicoïdal sur son pourtour, pour faciliter son insertion dans le sol ou dans un sol. Alternativement, cette deuxième extrémité peut elle-même être de forme hélicoïdale, à la manière de l'extrémité d'un tire-bouchon.

L'ombrelle selon la présente invention comporte une toile et une pluralité de baleines sur lesquelles est tendue la toile.

L'ombrelle selon la présente invention comporte, sensiblement en son centre, une base qui est configurée pour pouvoir coulisser le long du mât entre au moins une première et une deuxième positions.

Par base au sens de la présente invention, il faut comprendre ici une pièce centrale présentant une ouverture traversante pour pouvoir coulisser le long du mât, la base étant enfilée autour du mât. On note que, dans la variante selon laquelle l'ombrelle comporte une toile et des baleines, cette base est la pièce centrale à partir de laquelle les baleines s'étendent radialement pour étirer la toile. Bien évidemment, on comprend ici que cette ouverture dans la base présente des dimensions sensiblement légèrement supérieures aux dimensions du mât pour permettre le coulissage de la base (et donc de l'ombrelle) le long du mât.

Selon la présente invention, grâce à cette ouverture traversante, la base est ainsi configurée pour pouvoir coulisser le long du mât entre au moins une première position, dite de protection solaire, dans laquelle la base est située à proximité de la première extrémité, et une deuxième position, dite de protection des objets, dans laquelle la base est située à proximité de la deuxième extrémité en sorte que l'ombrelle est apte à couvrir au moins partiellement un ou plusieurs objets placés sur le sol.

On notera que ce coulissage se fait notamment lorsque l'ombrelle est ouverte.

Le parasol selon la présente invention comporte un moyen de blocage adapté pour permettre le blocage de la base par rapport au mât, ce blocage pouvant se faire à n'importe quelle hauteur du mât, de la première extrémité à la deuxième extrémité.

Le parasol selon la présente invention comporte un moyen d'actionnement adapté pour actionner mécaniquement le moyen de blocage. Le moyen d'actionnement est déporté par rapport à la base de l'ombrelle pour permettre un actionnement à distance du moyen de blocage.

Ainsi, l'utilisateur peut actionner le moyen de blocage sans devoir se tenir à proximité du mât. De préférence, le moyen d'actionnement est accessible au niveau de la partie supérieure de l'ombrelle, ce dernier pouvant accéder au moyen d'actionnement notamment sans être en contact avec la toile.

Dans une variante de réalisation avantageuse de la présente invention, le moyen d'actionnement est une tige longiligne et dont une extrémité, dite proximale, est fixée directement ou indirectement avec le moyen de blocage et dont l'autre extrémité, dite distale, est libre et dépasse de préférence de l'ombrelle de sorte que l'utilisateur en est un accès facile.

De préférence, cette tige s'étend radialement par rapport à la base.

Le réglage de la hauteur se fait ainsi en actionnant (pousser ou tirer le moyen d'actionnement par rapport au mât).

Ainsi, l'utilisateur du parasol selon la présente invention peut régler la hauteur de l'ombrelle par rapport au mât de façon simple et intuitive, et surtout sans devoir se positionner sous l'ombrelle comme c'est le cas dans l'état de la technique relevé ci-dessus.

Dans la variante de réalisation de la présente invention décrite ci-dessus, lorsque l'utilisateur du parasol souhaite aller nager par exemple, ce dernier positionne ses objets de valeurs (montre, téléphone, lunettes, etc.) sous l'ombrelle du parasol qui est dans la position de protection solaire.

Ce dernier, tout en laissant le mât bien enfoncé dans le sol et en se tenant relativement à distance du mât, n'a plus qu'à actionner le moyen de blocage par l'intermédiaire du moyen d'actionnement pour permettre la commande à distance du coulissage de la base le long du mât, ceci jusqu'à ce que l'ombrelle soit dans la position de protection des objets et couvre les objets.

Une fois ces opérations correctement effectuées, d'une part le parasol ne risque pas de s'envoler en étant emporté par une rafale de vent, et d'autre part les objets sont à l'abri des regards malintentionnés.

Alternativement, cette configuration avantageuse permet également à des pique-niqueurs ou des campeurs de protéger leurs aliments à la fois du soleil, mais également des insectes et/ou des animaux.

Dans une variante de réalisation avantageuse, le moyen de blocage selon la présente invention est agencé avec l'ombrelle et le mât en sorte de pouvoir présenter au moins deux positions dont :
a) une première position, dite de blocage, dans laquelle une portion du moyen de blocage est en butée contre le mât pour permettre le blocage de l'ombrelle par rapport au mât, et
b) une deuxième position, dite de réglage, dans laquelle le moyen de blocage est désengagé du mât pour permettre le déplacement relatif ou le coulissage de l'ombrelle le long du mât.

De préférence, le moyen de blocage est agencé avec l'ombrelle et le mât en sorte que, dans la position de réglage, la base de l'ombrelle est apte à coulisser le long du mât jusqu'à la position de protection des objets, sous l'effet notamment du poids de l'ombrelle.

Ainsi, grâce à cette configuration avantageuse du parasol, le simple fait d'actionner le moyen de blocage par l'intermédiaire du moyen d'actionnement permet le désengagement du moyen de blocage par rapport au mât.

Une fois le moyen de blocage désengagé du mât, le poids de l'ombrelle entraîne l'ombrelle jusqu'à la position de protection des objets, c'est-à-dire jusqu'à une position sensiblement à proximité de la deuxième extrémité du mât pour couvrir les objets positionnés sur le sol.

Cette configuration permet donc un passage semi-automatique de l'ombrelle de la position de protection solaire vers la position de protection des objets.

Avantageusement, le moyen de blocage et l'ombrelle sont agencés ensemble en sorte que la masse de l'ombrelle exerce sur le moyen de blocage une force qui permet de maintenir le moyen de blocage dans la position de blocage. Cette configuration avantageuse permet de disposer d'un système autobloquant.

Avantageusement, le moyen de blocage et le moyen d'actionnement sont agencés ensemble en sorte de former notamment une liaison pivot.

Plus précisément, dans une variante de réalisation avantageuse, le moyen de blocage est fixe par rapport au moyen d'actionnement et au mât, et le moyen d'actionnement est apte à pivoter relativement par rapport au moyen de blocage, ceci d'une première position dite au repos vers une deuxième position dite active, ou inversement.

Cette liaison pivot permet de pouvoir replier le moyen d'actionnement, lorsque l'ombrelle est repliée sur elle-même.

Sur le plan structurel, dans une variante de réalisation avantageuse de la présente invention, le moyen de blocage comporte un excentrique présentant au moins un alésage, et le moyen d'actionnement comporte au niveau de son extrémité proximale une chape présentant un logement configuré pour recevoir l'excentrique et comprenant au moins un axe configuré pour être introduit dans ledit au moins un alésage.

Cet agencement excentrique-chape permet d'obtenir la liaison pivot souhaité.

Bien évidemment, d'autres variantes de réalisation équivalentes peuvent être envisagées pour l'assemblage du moyen d'actionnement avec le moyen de blocage.

Avantageusement, une fois le moyen d'actionnement dans la position active, par un simple actionnement dudit moyen d'actionnement tel qu'un mouvement translatif, le moyen de blocage est apte à pouvoir se déplacer de la position de blocage vers la position de réglage, ou inversement. En d'autres termes, le moyen de blocage est configuré de telle manière que, lorsque le moyen d'actionnement est dans la position active, le moyen de blocage est apte à pouvoir se déplacer de la position de blocage vers la position de réglage, ou inversement.

Ainsi, dans cette position active, il est possible d'actionner le moyen de blocage par l'intermédiaire du moyen d'actionnement, cet actionnement se faisant ici par un mouvement de translation permis par la liaison de glissière entre les deux moyens.

Avantageusement, le moyen de blocage est monté pivot avec la base de sorte que le mouvement de translation du moyen d'actionnement entraîne la rotation du moyen de blocage, ce qui désengage ledit moyen de blocage du mât pour permettre la libération de l'ombrelle.

Avantageusement, le moyen d'actionnement comporte une tige longiligne qui présente une extrémité proximale et une extrémité distale ; cette extrémité distale est positionnée à distance du mât pour permettre une commande à distance du moyen de blocage.

Avantageusement, cette extrémité distale est positionnée de sorte à dépasser sensiblement de l'ombrelle.

De préférence, cette extrémité distale comporte un élément de préhension telle qu'une poignée.

Ainsi, l'utilisateur, pour actionner le moyen de blocage, n'a plus qu'à se tenir à proximité du parasol et à saisir le moyen de préhension pour le pousser vers le mât et actionner le moyen de blocage afin de permettre le passage d'une position vers l'autre.

Avantageusement, la tige est positionnée entre deux baleines successives ; ceci permet un meilleur actionnement de l'excentrique.

Ainsi, l'excentrique peut passer de la positon de blocage à la position de réglage plus facilement et avec un minimum de frottements ; ceci assure indirectement un bon coulissement de l'ombrelle le long du mât, et une meilleure action de l'excentrique.

Avantageusement, la tige est intégrée avec la toile dans un fourreau.

Avantageusement, la toile présente une découpe formant une ouverture.

Cette ouverture permet à l'utilisateur d'atteindre simultanément le moyen d'actionnement et le mât et/ou la base de l'ombrelle pour actionner le moyen de blocage et retenir en même temps le parasol pour que ce dernier reste en position.

Comme sur la plupart des parasols, l'ombrelle est apte à être repliée sur elle-même. Dans ce cas, le parasol selon la présente invention comporte un système de verrouillage/déverrouillage du moyen d'actionnement configuré pour bloquer la base lorsque l'ombrelle est repliée sur elle-même, ceci afin d'éviter notamment que la base ne coulisse, accidentellement, le long du mât lorsque l'ombrelle est repliée sur elle-même.

Dans une variante de réalisation avantageuse de la présente invention, le système de verrouillage/déverrouillage consiste notamment en au moins un ergot positionné sur le moyen d'actionnement, et au moins un logement configuré pour recevoir le moyen d'actionnement et au moins un trou configuré pour recevoir ledit au moins un ergot, ledit logement et ledit au moins un trou étant positionnés sur la base.

Ainsi, lorsque l'ombrelle est repliée sur elle-même, le moyen d'actionnement se positionne dans le logement et est assemblé avec la base par encliquetage du ou des ergot(s) avec le ou les trou(s).

Bien évidemment, d'autres modes de réalisation peuvent être envisagés, comme par exemple l'inversion du système d'ergots et de trous, ou tout autre système d'assemblage.

Avantageusement, la première extrémité du mât comporte un capuchon, et éventuellement présente un drapeau de localisation.

De préférence, la première extrémité comporte une gorge pour permettre la fixation du drapeau de localisation. Eventuellement, cette fixation est configurée de telle manière que le drapeau se déploie lorsqu'on coulisse l'ombrelle vers la position de protection des objets.

Le déploiement de ce drapeau permet de repérer plus facilement le parasol, ce qui peut s'avérer très pratique notamment, lorsque l'ombrelle qui caractérise le positionnement du parasol n'est plus visible, l'ombrelle se situant au niveau du sol.

Avantageusement, le mât est de diamètre constant sur toute sa longueur, et est de préférence composé d'au moins deux portions assemblées l'une à l'autre. Cette configuration permet de faire coulisser plus facilement la base le long du mât.

Ainsi, l'objet de la présente invention par ses différents aspects fonctionnels et ses caractéristiques avantageuses pallie aux différents inconvénients relevés dans l'état de la technique en permettant alternativement une protection solaire et une protection des objets, notamment contre les vols lorsque l'utilisateur s'éloigne du parasol.

### Brève description des figures

D'autres caractéristiques et avantages de la présente invention ressortiront de la description ci-dessous, en référence aux figures 1 à 5 annexées qui en illustrent un exemple de réalisation dépourvu de tout caractère limitatif et sur lesquelles :
- les figures 1a à 1c représentent de façon schématique l'utilisation d'un parasol dans un exemple de réalisation de la présente invention ;
- les figures 2a à 2b représentent de façon schématique un moyen d'actionnement et un moyen de blocage conformes à l'exemple de réalisation des figures 1a à 1d ;
- la figure 3 représente de façon schématique une vue en coupe du mécanisme d'un moyen d'actionnement et d'un moyen de blocage conformes à l'exemple de réalisation des figures 2a à 2b ;
- la figure 4 représente de façon schématique un système de verrouillage/déverrouillage selon un exemple de réalisation de la présente invention ; et
- la figure 5 représente de façon schématique une vue de dessous d'une ombrelle selon un exemple de réalisation de la présente invention.

### Description détaillée d'un exemple de réalisation de la présente invention

Un parasol conforme à un exemple de réalisation particulier de la présente invention va maintenant être décrit conjointement en référence aux figures 1a-1d à 5.

Permettre la commande à distance du réglage de la hauteur de l'ombrelle par rapport au mât d'un parasol est un des objectifs de la présente invention.

Corrélativement, permettre à un individu de pouvoir s'éloigner de son parasol sans devoir se soucier des risques liés à d'éventuels vols est un des autres objectifs de la présente invention.

En effet, comme évoqué précédemment, dans l'exemple de réalisation décrit ici, l'objet de la présente invention traite la problématique relative à la protection des objets contre les vols, notamment sur la plage.

L'objet de la présente invention propose ainsi un parasol 100 spécialement adapté à cet effet et répondant notamment à ces différents objectifs.

Dans l'exemple de réalisation décrit ici, et comme illustré notamment en figure 1a, le parasol 100 selon la présente invention comporte de façon classique un mât 20 qui est longiligne, et qui présente une première extrémité E1 et une deuxième E2 extrémité.

Dans l'exemple décrit ici, la deuxième extrémité E2 est destinée à être enfoncée au moins partiellement dans le sol S. On note toutefois qu'il est également envisageable que cette deuxième extrémité E2 soit introduite dans un socle (non représenté ici), lorsque par exemple le sol S n'est pas suffisamment meuble ou pour des raisons pratiques ou esthétiques.

Avantageusement, le mât 20 selon la présente invention présente un diamètre constant sur toute sa longueur, et est constitué de deux portions (non représentées ici) qui s'encastrent l'une dans l'autre en sorte que le mât 20 reste rigide et monobloc.

Dans l'exemple décrit ici, la deuxième extrémité E2 comporte une pointe afin de faciliter l'enfoncement du mât 20 dans le sol S, le sol S pouvant être une plage de sable ou tous autres types de sol dans lequel on peut enfoncer un mât de parasol.

Dans la variante de réalisation non représentée ici correspondant à l'introduction de la deuxième extrémité E2 dans un socle, la deuxième extrémité E2 comporte un élément de fixation tel qu'une vis pour permettre la fixation du parasol dans le socle.

Quelque soit la variante de réalisation, pour faciliter l'introduction de la deuxième extrémité E2 dans le sol ou dans un socle, on peut prévoir de doter cette deuxième extrémité E2 d'un pas de vis hélicoïdal sur son pourtour, ou encore de rendre cette deuxième extrémité E2 elle-même hélicoïdale par exemple à la manière d'un tire-bouchon.

Dans l'exemple de réalisation décrit ici, et comme illustré notamment en figure 5, le parasol 100 selon la présente invention comporte une ombrelle 10 présentant de façon classique une toile 12 qui est tendue selon une pluralité de baleines 13.

Dans l'exemple de réalisation décrit ici (voir notamment figure 1a), l'ombrelle 10 est également apte à être repliée sur elle-même pour faciliter son stockage et/ou son transport.

Elle comporte un système de pliage classique permettant ce pliage (non décrit ici), ce système ne faisant pas l'objet de la présente invention.

L'ombrelle 10 est en outre agencée en sorte de présenter une base 11 configurée pour pouvoir coulisser le long du mât 20. A cet effet, la base 11 est une pièce centrale de l'ombrelle et présente une ouverture traversante qui lui permet de pouvoir coulisser le long du mât 20. Cette base 11 sert également de support aux baleines 13.

Cette base 11 est caractéristique de la présente invention. Comme illustrée dans les figures 1a à 1d, la base 11 est configurée pour pouvoir coulisser le long du mât 20 entre au moins deux positions P1 et P2 dont une première P1 et une deuxième P2 positions.

La première position P1 est une position dite de protection solaire (illustrée en figure 1b) dans laquelle la base 11 est située à proximité de la première extrémité E1 : position classique à tous les parasols.

La deuxième position P2 est une position dite de protection des objets (illustrée en figure 1d) dans laquelle la base 11 est située à proximité de la deuxième extrémité E2 en sorte que l'ombrelle 10 est apte à couvrir au moins partiellement un ou plusieurs objets O placés sur le sol S : position nouvelle permettant la protection d'objets placés sur le sol.

Ainsi, comme on peut le comprendre aisément à la lueur des figures 1a à 1d, dans cette deuxième position P2, le parasol 100 selon la présente invention est spécialement agencé pour mettre les objets de l'utilisateur à l'abri des regards malintentionnés en plaçant ses objets O sur le sol S sensiblement sous l'ombrelle 10, et en faisant baisser cette ombrelle 10 jusqu'à la position P2.

Le parasol 100 selon la présente invention est spécialement agencé pour éviter que l'utilisateur ne soit contraint de faire une manipulation trop complexe du parasol pour permettre ce passage de la position P1 vers la position P2.

En effet, comme évoqué précédemment, dans le document EP 0 443 615, l'utilisateur doit se positionner forcément sous l'ombrelle pour effectuer le réglage en hauteur de l'ombrelle par rapport au mât, et, par ailleurs, il n'est pas prévu d'encoche sur la portion inférieure du parasol.

De façon contraire, l'objet de la présente invention propose une manipulation simple et intuitive pour permettre ce réglage en hauteur.

A cet effet, dans l'exemple de réalisation décrit, et comme illustré en figures 2a à 2b, le parasol 100 selon la présente invention comporte un moyen de blocage 30 adapté pour permettre le blocage de la base 11 par rapport au mât 20.

Plus précisément, dans l'exemple de réalisation décrit, le moyen de blocage 30 est agencé avec l'ombrelle 10 et le mât 20 en sorte de pouvoir présenter au moins deux positions C1 et C2 dont une première position C1, dite de blocage, dans laquelle une portion du moyen de blocage 30 est en butée contre le mât 20 pour permettre le blocage de l'ombrelle 10 par rapport au mât 20, et une deuxième position C2, dite de réglage, dans laquelle le moyen de blocage 30 est désengagé du mât 20 pour permettre le déplacement relatif de l'ombrelle 10 le long du mât 20.

Dans l'exemple de réalisation décrit ici, et comme illustré en figure 1b, le moyen de blocage 30 est agencé avec l'ombrelle 10 et le mât 20 en sorte que, dans la position de réglage C2, la base 11 de l'ombrelle 10 est apte à coulisser le long du mât 20 jusqu'à la position de protection des objets P2, sous le simple effet du poids de l'ombrelle 10.

Toujours pour éviter que l'utilisateur ne soit contraint de se positionner sous l'ombrelle 10 pour effectuer le réglage, le parasol 100 selon la présente invention comporte en outre un moyen d'actionnement 40 (qui est décrit en détails dans ce qui suit) adapté pour actionner à distance le moyen de blocage 30, ce moyen d'actionnement 40 étant déporté par rapport à la base 11 de l'ombrelle 10. Dans l'exemple décrit ici, cette déportation est telle qu'une portion du moyen d'actionnement est accessible à l'utilisateur sans que ce dernier ne soit directement en contact avec la toile ou le mât du parasol.

Le moyen d'actionnement 40 est caractéristique de la présente invention.

Par « moyen d'actionnement déporté » au sens de la présente invention, il faut comprendre un moyen d'actionnement 40 qui n'est pas positionné sous l'ombrelle 10, ou tout au moins qui est accessible à l'utilisateur sans que ce dernier ne soit sous l'ombrelle 10.

Dès lors, cet agencement spécifique du moyen de blocage 30 et du moyen d'actionnement 40 permet à l'utilisateur de disposer d'un parasol 100 particulièrement intuitif grâce auquel ce dernier peut, lorsque le moyen de blocage 30 est dans la position P1 (illustrée en figure 1a ou 1b), se tenir debout à distance du mât 20 du parasol 100 et actionner le moyen de blocage 30 par l'intermédiaire du moyen d'actionnement 40 en sorte que la base 11, sous le simple effet du poids P de l'ombrelle 10, coulisse le long du mât 20 jusqu'à sa position P2.

Ce passage de l'ombrelle 10 de la position P1 vers la position P2 (illustré en figure 1c) est permis grâce à l'agencement spécifique décrit ci-dessus, et plus précisément grâce au moyen de blocage 30 qui passe de la position de blocage C1 à la position de réglage C2 sous l'action du moyen d'actionnement 40.

Ainsi, afin de mettre ses objets O à l'abri des regards malintentionnés pour permettre une protection des objets contre les vols, l'utilisateur positionne les objets de valeurs O (téléphone, lecteur audio numérique, lunettes, etc.) sous l'ombrelle 10 et actionne le moyen de blocage 30 comme décrit ci-dessus et comme illustré en figure 1c.

Une fois ces objets O couverts par l'ombrelle 10, ce dernier peut vaquer à ses loisirs : aller faire du sport (natation, raquettes de plage, beach-volley, etc.), sans se soucier des risques liés aux vols de ses affaires.

Le parasol 100 selon la présente invention peut également servir à d'autres applications avantageuses telles que, par exemple, la protection des aliments pour des pique-niqueurs ou des campeurs.

Dans l'exemple de réalisation décrit ici, et comme illustré notamment aux figures 2a et 2b, le moyen de blocage 30 et le moyen d'actionnement 40 forment une liaison pivot.

On constate notamment que, dans l'exemple décrit ici, le moyen de blocage 30 est fixe par rapport au moyen d'actionnement 40, et que le moyen d'actionnement 40 peut pivoter, selon une rotation r, relativement par rapport au moyen de blocage 30 d'une première position L1 dite au repos vers une deuxième position L2 dite active, ou inversement.

Sur le plan structurel, dans l'exemple décrit ici, le moyen de blocage 30 comporte un excentrique 31 présentant un alésage 32, et le moyen d'actionnement 40 comporte une chape 41 présentant un logement configuré pour recevoir l'excentrique 31 et comprenant un axe 43 configuré pour être introduit dans l'alésage 32.

Bien évidemment, tous autres agencements équivalents peuvent être également prévus.

Dans l'exemple décrit ici (mais non illustré), pour des raisons de production, l'excentrique est divisé en deux.

Dans l'exemple de réalisation décrit ici, et comme illustré en figure 2b, le moyen de blocage 30 et le moyen d'actionnement 40 forment également une glissière lorsque le moyen d'actionnement 40 est dans la position active L2. En d'autres termes, lorsque le moyen d'actionnement est dans la position active, le moyen de blocage 30 et le moyen d'actionnement 40 sont agencés pour former un ensemble apte à translater.

Dans l'exemple de réalisation décrit ici, le moyen de blocage 30 est en outre monté pivot avec la base 11 de l'ombrelle 10 (voir notamment figure 3) ; cette liaison pivot étant représentée sur les figures par la référence « p ».

Ainsi, dans cet exemple, comme illustré notamment en figures 1b et 1c ou en figure 2b, lorsque le moyen d'actionnement est dans sa position active L2, il suffit à l'utilisateur d'actionner le moyen d'actionnement 40 selon un mouvement de translation T vers le mât 20.

Ce mouvement de translation T va entraîner une rotation R du moyen de blocage 30 qui va mettre le moyen de blocage dans la position de réglage C2, et va donc libérer la base 11 de l'ombrelle 10 par rapport mât 20 pour permettre le coulissage de cette ombrelle 10 le long du mât 20.

Une fois que le moyen d'actionnement 40 n'est plus actionné (relâché), le mécanisme est autobloquant et le moyen de blocage 30 va revenir à la position de blocage C1.

Dans l'exemple de réalisation décrit ici, le moyen d'actionnement 40 comporte une tige 42 longiligne dont l'extrémité distale dépasse sensiblement de l'ombrelle 10 et comporte un élément de préhension 44.

Cet élément de préhension 44 ainsi positionné, qui consiste ici en une poignée, est particulièrement pratique pour l'utilisateur.

Dans l'exemple de réalisation décrit ici, la tige 42 est positionnée entre deux baleines successives 13 de sorte à mieux répartir les contraintes exercées sur la toile 12, et à assurer un bon fonctionnement de l'excentrique 31 pour assurer un bon coulissage de l'ombrelle 10 le long du mât 20.

Dans l'exemple de réalisation décrit ici, et notamment comme illustré en figure 5, la tige 42 est intégrée avec la toile 12 dans un fourreau 14 adapté à cet effet.

Dans l'exemple de réalisation décrit ici, et comme illustré en figure 5, la toile 12 présente une ouverture 12' pour permettre à son utilisateur d'atteindre simultanément le moyen d'actionnement 40 et le mât 20 et/ou la base 11 de l'ombrelle 10, ceci pour faciliter la manipulation et l'utilisation dudit parasol 100.

Dans l'exemple de réalisation décrit ici, et comme illustré en figure 4, la parasol 100 comporte en outre un système de verrouillage/déverrouillage 50 adapté pour verrouiller le moyen d'actionnement 40 et éviter que la base 11 ne coulisse accidentellement le long du mât 20 lorsque l'ombrelle 10 est repliée sur elle-même.

Dans l'exemple de réalisation décrit ici, le système de verrouillage/déverrouillage 50 consiste notamment en un logement 51 apte à recevoir le moyen d'actionnement 40, positionné sur la base 11 et comprenant deux trous 52 configurés pour recevoir deux ergots 53 positionnés sur le moyen d'actionnement 40.

De façon avantageuse, lorsque l'ombrelle 10 est repliée elle-même, le moyen d'actionnement 40 se positionne dans le logement 51 et est assemblé avec la base 11 par encliquetage des deux ergots 53 dans les deux trous 52.

Dans l'exemple de réalisation décrit ici, et comme illustré en figure 1c, la première extrémité E1 du mât 20 comporte un capuchon 21, et éventuellement présente un drapeau de localisation 22 pour permettre à l'utilisateur de mieux localiser son parasol 100 lorsque l'ombrelle 10 est dans la position P2.

Le drapeau de localisation 22 est logé à l'intérieur du trou, ou gorge, 23 formé sur le capuchon 21.

Le parasol 100 selon la présente invention représente ainsi une nouvelle génération de parasol à la fois adapté pour la protection solaire et pour la protection des objets contre les vols.

De façon générale, simple et intuitive d'utilisation, le parasol selon la présente invention permet à l'utilisateur de pouvoir cacher ses objets de valeur des regards malintentionnés pour aller pratiquer un sport ou un loisir sans se soucier des éventuels vols.

Le parasol selon la présente invention répond également à une contrainte de sécurité en étant agencé en sorte qu'une rafale de vent ne puisse pas emporter le parasol.

Bien évidemment, d'autres applications avantageuses peuvent également être envisagées, notamment dans le domaine du camping.

Il devra être observé que cette description détaillée porte sur un exemple de réalisation particulier de la présente invention, mais qu'en aucun cas cette description ne revêt un quelconque caractère limitatif à l'objet de l'invention ; bien au contraire, elle a pour objectif d'ôter toute éventuelle imprécision ou toute mauvaise interprétation des revendications qui suivent.

## Revendications

1. Parasol (100) comportant un mât (20), une ombrelle (10) présentant une base (11), des baleines (13) et une toile (12), les baleines étant configurées pour s'étendre radialement depuis la base pour étirer la toile, la base de l'ombrelle étant configurée pour pouvoir coulisser le long du mât (20) entre au moins une première (P1) et une deuxième positions (P2), le parasol comportant en outre un moyen de blocage (30) configuré pour permettre le blocage de la base (11) par rapport au mât (20), et un moyen d'actionnement (40) configuré pour actionner mécaniquement le moyen de blocage (30), le moyen d'actionnement (40) étant déporté par rapport à la base (11) de l'ombrelle (10) pour permettre un actionnement à distance du moyen de blocage (30), la base étant disposée au-dessus de la toile et l'ombrelle étant configurée de manière à être maintenue ouverte lorsque la base est coulissée le long du mât,
le parasol étant **caractérisé en ce que** la base (11) est une pièce central qui présente une ouverture traversante pour pouvoir coulisser le long du mât, la base étant enfilée autour du mât.

2. Parasol (100) selon la revendication 1, **caractérisé en ce que** le moyen d'actionnement (40) est accessible au niveau de la partie supérieure de l'ombrelle (10).

3. Parasol (100) selon la revendication **1** ou **2, caractérisé en ce que** le mât (20) consiste en un élément longiligne présentant une première extrémité (E1) et une deuxième (E2) extrémité destinée à être enfoncée au moins partiellement dans le sol (S), et **en ce que** la première position (P1), dite de protection solaire, est une position dans laquelle la base (11) est située à proximité de la première extrémité (E1), et la deuxième position (P2), dite de protection des objets, est une position dans laquelle la base (11) est située à proximité de la deuxième extrémité (E2) en sorte que l'ombrelle (10) est apte à couvrir au moins partieüement un ou plusieurs objets (O) placés sur le sol (S).

4. Parasol (100) selon l'une quelconque des revendications **1 à 3, caractérisé en ce que** le moyen de blocage (30) est agencé avec l'ombrelle (10) et le mât (20) en sorte de pouvoir présenter au moins deux positions (C1, C2) dont :
a) une première position (C1), dite de blocage, dans laquelle une portion du moyen de blocage (30) est en butée contre le mât (20) pour permettre le blocage de l'ombrelle (10) par rapport au mât (20), et
b) une deuxième position (C2), dite de réglage, dans laquelle le moyen de blocage (30) est désengagé du mât (20) pour permettre le déplacement relatif de l'ombrelle (10) le long du mât (20).

5. Parasol (100) selon la revendication **4, caractérisé en ce que** le moyen de blocage (30) est agencé avec l'ombrelle (10) et le mât (20) de sorte que, dans la position de réglage (C2), la base (11) est apte à coulisser le long du mât (20) jusqu'à la position de protection des objets (P2), sous l'effet notamment du poids de l'ombrelle (10).

6. Parasol (100) selon l'une quelconque des revendications précédentes, **caractérisé en ce que** le moyen de blocage (30) et le moyen d'actionnement (40) sont agencés ensemble en sorte de former notamment une liaison pivot, le moyen de blocage (30) étant solidaire par rapport au moyen d'actionnement. (40) et le moyen d'actionnement (40) pouvant pivoter relativement par rapport au moyen de blocage (30) d'une première position (L1) dite au repos vers une deuxième position (L2) dite active, ou inversement.

7. Parasol (100) selon la revendication **6, caractérisé en ce que** le moyen de blocage (30) comporte un excentrique (31) présentant au moins un alésage (32), et **en ce que** le moyen d'actionnement (40) comporte une chape (41) présentant un logement configuré pour recevoir l'excentrique (31) et comprenant au moins un axe (43) configuré pour être introduit dans ledit au moins un alésage (32).

8. Parasol (100) selon la revendication **6** ou **7, caractérisé en ce que** le moyen de blocage (30) est configuré de telle manière que, lorsque le moyen d'actionnement (40) est dans la position active (L2), le moyen de blocage (30) est apte à pouvoir se déplacer de la position de blocage (C1) vers la position de réglage (C2), ou inversement.

9. Parasol (100) selon l'une quelconque des revendications précédentes, **caractérisé en ce que** le moyen d'actionnement (40) comporte une tige (42) longiligne qui comporte une extrémité proximale et une extrémité distale dépassant sensiblement de l'ombrelle (10).

10. Parasol (100) selon la revendication **9, caractérisé en ce que** l'extrémité distale de la tige (42) comporte un élément de préhension (44).

11. Parasol (100) selon la revendication **9** ou **10, caractérisé en ce que** la tige (42) est positionnée entre deux baleines successives (13).

12. Parasol (100) selon l'une quelconque des revendications précédentes, **caractérisé en ce que** ladite toile (12) présente une découpe formant une ouverture (12'), cette ouverture (12') permettant à son utilisateur d'atteindre simultanément le moyen d'actionnement (40) et le mât (20) et/ou la base (11) de l'ombrelle (10).

13. Parasol (100) selon l'une quelconque des revendications précédentes, l'ombrelle (10) étant apte à être repliée sur elle-même, **caractérisé en ce qu'**il comporte un système de verrouillage/déverrouillage (50) du moyen d'actionnement (40) configuré pour bloquer la base (11) lorsque l'ombrelle (10) est repliée sur elle-même, afin d'éviter que la base (11) ne coulisse le long du mât (20) lorsque l'ombrelle (10) est repliée sur elle-même.

14. Parasol (100) selon la revendication **13, caractérisé en ce que** le système de verrouillage/déverrouillage (50) consiste notamment en au moins un ergot (53) positionné sur le moyen d'actionnement (40), et au moins un logement (51) configuré pour recevoir le moyen d'actionnement (40), positionné sur la base (11) et comprenant au moins un trou (52), en sorte que, lorsque ladite ombrelle (10) est repliée sur elle-même, ledit moyen d'actionnement (40) se positionne dans le logement (51) et est assemblé avec ladite base (11) par encliquetage dudit au moins un ergot (53) avec ledit au moins un trou (52).

15. Parasol (100) selon l'une quelconque des revendications précédentes, **caractérisé en ce que** la première extrémité (E1) du mât (20) comporte un capuchon (21), et éventuellement présente un drapeau de localisation (22).

16. Parasol (100) selon la revendication **15,** la première extrémité (E1) présentant un drapeau de localisation (22), **caractérisé en ce que** ladite première extrémité (E1) comporte une gorge pour permettre la fixation dudit drapeau de localisation (22).

17. Parasol (100) selon l'une quelconque des revendications précédentes, **caractérisé en ce que** le mât (20) est de diamètre constant sur toute sa longueur, et de préférence est composé d'au moins deux portions assemblées l'une à l'autre.

## Patentansprüche

1. Schirm (100), umfassend einen Mast (20), einen Sonnenschirm (10), welcher eine Basis (11), Streben (13) und einen Stoff (12) aufweist, wobei die Streben gestaltet sind, um von der Basis aus radial zu verlaufen, um den Stoff zu strecken, wobei die Basis des Sonnenschirms dazu ausgelegt ist, entlang des Mastes (20) zwischen wenigstens einer ersten Position (P1) und einer zweiten Position (P2) gleiten zu können, wobei der Schirm ferner ein Blockiermittel (30), das dazu ausgelegt ist, das Blockieren der Basis (11) gegenüber dem Mast (20) zu ermöglichen, sowie ein Betätigungsmittel (40) umfasst, das dazu ausgelegt ist, das Blockiermittel (30) mechanisch zu betätigen, wobei das Betätigungsmittel (40) gegenüber der Basis (11) des Sonnenschirms (10) versetzt ist, um ein Fembetätigen des Blocklermlttels (30) zu ermöglichen, wobei die Basis oberhalb des Stoffes angeordnet ist und wobei der Sonnenschirm so gestaltet ist, dass er geöffnet gehalten wird, wenn die Basis entlang des Mastes verschoben wird, wobei der Schirm **dadurch gekennzeichnet ist, dass** die Basis (11) ein zentrales Teil ist, das eine durchgehende Öffnung aufweist, um entlang des Mastes gleiten zu können, wobei die Basis um den Mast aufgestreift ist.

2. Schirm (100) nach Anspruch 1, **dadurch gekennzeichnet, dass** das Betätigungsmittel (40) im Bereich des oberen Teils des Sonnenschirms (10) zugänglich ist.

3. Schirm (100) nach Anspruch 1 oder 2, **dadurch gekennzeichnet, dass** der Mast (20) aus einem langgestreckten Element besteht, das ein erstes Ende (E1) und ein zweites Ende (E2), welches dazu bestimmt ist, wenigstens teilweise in den Boden (S) eingesteckt zu werden, aufweist, und dass die erste, sogenannte Sonnenschutzposition (P1) eine Position ist, in der die Basis (11) sich in der Nähe des ersten Endes (E1) befindet, und die zweite, sogenannte Gegenstandschutzposition (P2) eine Position ist, in der die Basis (11) sich in der Nähe des zweiten Endes (E2) befindet, so dass der Sonnenschirm (10) geeignet ist, einen oder mehrere auf dem Boden (S) liegende Gegenstände (O) wenigstens teilweise zu bedecken.

4. Schirm (100) nach einem der Ansprüche 1 bis 3, **dadurch gekennzeichnet, dass** das Blockiermittel (30) mit dem Sonnenschirm (10) und dem Mast (20) derart angeordnet ist, dass es wenigstens zwei Positionen (C1, C2) aufweisen kann, darunter:
a) eine erste, sogenannte Blockierposition (C1), in der ein Abschnitt des Blockiermittels (30) an dem Mast (20) in Anschlag ist, um das Blockieren des Sonnenschirms (10) gegenüber dem Mast (20) zu ermöglichen, und
b) eine zweite, sogenannte Einstellposition (C2), in der das Blockiermittel (30) von dem Mast (20) außer Eingriff ist, um die Relativbewegung des Sonnenschirms (10) entlang des Mastes (20) zu ermöglichen.

5. Schirm (100) nach Anspruch 4, **dadurch gekennzeichnet, dass** das Blockiermittel (30) mit dem Sonnenschirm (10) und dem Mast (20) derart angeordnet ist, dass in der Einstellposidon (C2) die Basis (11) geeignet ist, unter der Wirkung insbesondere des Gewichts des Sonnenschirms (10) entlang des Mastes (20) bis zu der Gegenstandschutzposition (P2) zu gleiten.

6. Schirm (100) nach einem der vorhergehenden Ansprüche, **dadurch gekennzeichnet, dass** das Blockiermlttel (30) und das Betätigungsmittel (40) gemeinsam derart angeordnet sind, dass sie insbesondere eine Drehgelenkverbindung bilden, wobei das Blockiermittel (30) gegenüber dem Betätigungsmittel (40) fest verbunden ist und wobei das Betätigungsmittel (40) gegenüber dem Blockermittel (30) von einer ersten, sogenannten Ruhestellung (L1) in eine zweite, sogenannte aktive Stellung (L2), oder umgekehrt, relativ verschwenken kann.

7. Schirm (100) nach Anspruch 6, **dadurch gekennzeichnet, dass** das Blockiermittel (30) einen Exzenter (31), der wenigstens eine Bohrung (32) aufweist, umfasst, und dass das Betätigungsmittel (40) ein Gabelgelenk (41) umfasst, das eine Aufnahme aufweist, welche dazu ausgelegt ist, den Exzenter (31) aufzunehmen, und das wenigstens eine Achse (43) umfasst, welche dazu ausgelegt ist, in die wenigstens eine Bohrung (32) eingeführt zu werden.

8. Schirm (100) nach Anspruch 6 oder 7, **dadurch gekennzeichnet, dass** das Blockiermittel (30) derart gestaltet ist, dass dann, wenn das Betätigungsmittel (40) sich in der aktiven Position (L2) befindet, das Blockiermittel (30) geeignet ist, sich von der Blockierposition (C1) in die Einstellposition (C2) zu bewegen oder umgekehrt.

9. Schirm (100) nach einem der vorhergehenden Ansprüche, **dadurch gekennzeichnet, dass** das Betätigungsmittel (40) eine langgestreckte Stange (42) umfasst, die ein proximales Ende und ein distales Ende, das aus dem Sonnenschirm (10) deutlich heraussteht, aufweist.

10. Schirm (100) nach Anspruch 9, **dadurch gekennzeichnet, dass** das distale Ende der Stange (42) ein Greifelement (44) umfasst.

11. Schirm (100) nach Anspruch 9 oder 10, **dadurch gekennzeichnet, dass** die Stange (42) zwischen zwei aufeinanderfolgenden Streben (13) positioniert ist.

12. Schirm (100) nach einem der vorhergehenden Ansprüche, **dadurch gekennzeichnet, dass** der Stoff (12) einen eine Öffnung (12') bildenden Ausschnitt aufweist, wobei diese Öffnung (12') seinem Benutzer ermöglicht, gleichzeitig das Betätigungsmittel (40) und den Mast (20) und/oder die Basis (11) des Sonnenschirms (10) zu erreichen.

13. Schirm (100) nach einem der vorhergehenden Ansprüche, wobei der Sonnenschirm (10) geeignet ist, in sich zusammengeklappt zu werden, **dadurch gekennzeichnet, dass** er ein System zum Verriegeln/Entriegeln (50) des Betätigungsmittels (40) umfasst, das dazu ausgelegt ist, die Basis (11) zu blockieren, wenn der Sonnenschirm (10) in sich zusammengeklappt ist, um zu vermeiden, dass die Basis (11) entlang des Mastes (20) gleitet, wenn der Sonnenschirm (10) in sich zusammengeklappt ist.

14. Schirm (100) nach Anspruch 13, **dadurch gekennzeichnet, dass** das verriegelungs-/Entriegelungssystem (50) insbesondere aus wenigstens einem Stift (53), der an dem Betätigungsmittel (40) angeordnet ist, und wenigstens einer Aufnahme (51) besteht, die dazu ausgelegt ist, das Betätigungsmittel (40) aufzunehmen, an der Basis (11) angeordnet ist und wenigstens ein Loch (52) umfasst, so dass dann, wenn der Sonnenschirm (10) in sich zusammengeklappt ist, das Betätigungsmittel (40) sich in der Aufnahme (51) positioniert und durch Verrasten des wenigstens einen Stiftes (53) mit dem wenigstens einen Loch (52) mit der Basis (11) verbunden wird.

15. Schirm (100) nach einem der vorhergehenden Ansprüche, **dadurch gekennzeichnet, dass** das erste Ende (E1) des Mastes (20) eine Kappe (21) umfasst und eventuell eine Lokalisierungsfahne (22) aufweist.

16. Schirm (100) nach Anspruch 15, wobei das erste Ende (E1) eine Lokalisierungsfahne (22) aufweist, **dadurch gekennzeichnet, dass** das erste Ende (E1) eine Nut umfasst, um die Befestigung der Lokalisierungsfahne (22) zu ermöglichen.

17. Schirm (100) nach einem der vorhergehenden Ansprüche, **dadurch gekennzeichnet, dass** der Mast (20) über seine gesamte Länge einen konstanten Durchmesser aufweist und vorzugsweise aus wenigstens zwei miteinander verbundenen Abschnitten besteht.

## Claims

1. A parasol (100) comprising a pole (20), a sunshade (10) presenting a base (11), ribs (13), and a sheet (12), the ribs being configured to extend radially from the base to stretch the sheet, the base of the sunshade being configured for sliding along the pole (20) between at least first and second positions (P1, P2), the parasol also having blocking means (30) configured to enable the base (11) to be blocked relative to the pole (20), and actuator means (40) configured to actuate the blocking means (30) mechanically, the actuator means (40) being offset relative to the base (11) of the sunshade (10) In order to enable the blocking means (30) to be actuated remotely, the base being arranged above the sheet and the sunshade being configured so as to be held open while the base is being slid along the pole, the parasol being **characterized in that** the base (11) is a central part that presents a through opening in order to be capable of sliding along the pole, the base being engaged around the pole.

2. A parasol (100) according to claim 1, **characterized In that** the actuator means (40) are accessible from the top portion of the sunshade (10).

3. A parasol (100) according to claim 1 or claim 2, **characterized in that** the pole (20) consists in an elongate element presenting a first end (E1) and a second end (E2) for thrusting at least in part into the ground (S), and **in that** the first position (P1), referred to as an "anti-sun protection" position, is a position in which the base (11) is situated close to the first end (E1), and the second position (P2), referred to as an "object-protection" position, is a position in which the base (11) is situated close to the second end (E2) such that the sunshade (10) is suitable for covering at least in part one or more objects (O) placed on the ground (S).

4. A parasol (100) according to any one of claims 1 to 3, **characterized in that** the blocking means (30) are arranged with the sunshade (10) and the pole (20) in such a manner as to be capable of presenting at least two positions (C1, C2) comprising:
a) a first position (C1), referred to as a "blocking position,", in which a portion of the blocking means (30) is in abutment against the pole (20) to enable the sunshade (10) to be blocked relative to the pole (20); and
b) a second position (C2), referred to as an "adjustment position", in which the blocking means (30) are disengaged from the pole (20) to make relative movement of the sunshade (10) along the pole (20) possible.

5. A parasol (100) according to claim 4, **characterized in that** the blocking means (30) are arranged with the sunshade (10) and the pole (20) in such a manner that, in the adjustment position (C2), the base (11) is suitable for sliding along the pole (20) to the object-protection position (P2), in particular under the effect of the weight of the sunshade (10).

6. A parasol (100) according to any preceding claim, **characterized in that** the blocking means (30) and the actuator means (40) are arranged together in such a manner as to form in particular a pivot connection, the blocking means (30) being secured relative to the actuator means (40) and the actuator means (40) being capable of pivoting relative to the blocking means (30) from a "rest" first position (L1) towards an "active" second position (L2), or vice versa.

7. A parasol (100) according to claim 6, **characterized in that** the blocking means (30) comprise an eccentric (31) presenting at least one bore (32), and **in that** the actuator means (40) comprise a yoke (41) presenting a housing configured to receive the eccentric (31) and having at least one pin (43) configured to be inserted in said at least one bore (32).

8. A parasol (100) according to claim 6 or claim 7, **characterized in that** the blocking means (30) are configured in such a manner that when the actuator means (40) are in the active position (L2), the blocking means (30) are capable of moving from the blocking position (C1) towards the adjustment position (C2), or vice versa.

9. A parasol (100) according to any preceding claim, **characterized In that** the actuator means (40) comprise an elongate rod (42) having a proximal end and a distal end projecting substantially from the sunshade (10).

10. A parasol (100) according to claim 9, **characterized in that** the distal end of the rod (42) includes a grip element (44).

11. A parasol (100) according to claim 9 or claim 10, **characterized in that** the rod (42) is positioned between two successive ribs (13).

12. A parasol (100) according to any preceding claim, **characterized in that** said sheet (12) presents a cutout forming an opening (12'), said opening (12') enabling its user to reach simultaneously the actuator means (40) and the pole (20) and/or the base (11) of the sunshade (10).

13. A parasol (100) according to any preceding claim, the sunshade (10) being suitable for being furled, the parasol being **characterized in that** it includes a locking/unlocking system (50) for the actuator means (40) configured to block the base (11) when the sunshade (10) is furled In order to prevent the base (11) from sliding along the pole (20) when the sunshade (10) is furled.

14. A parasol (100) according to claim 13, **characterized in that** the locking/unlocking system (50) consists in particular in at least one stud (53) positioned on the actuator means (40), and at least one housing (51) configured to receive the actuator means (40) and positioned on the base (11), and including at least one hole (52), such that when said sunshade (10) is furled, said actuator means (40) are positioned in the housing (51) and are assembled with said base (11) by said at least one stud (53) snap-fastening with said at least one hole (52).

15. A parasol (100) according to any preceding claim, **characterized in that** the first end (E1) of the pole (20) includes a cap (21), and optionally presents a marker flag (22).

16. A parasol (100) according to claim 15, the first end (E1) presenting a marker flag (22), the parasol being **characterized in that** said first end (E1) includes a groove for enabling said marker flag (22) to be fastened thereto.

17. A parasol (100) according to any preceding claim, **characterized In that** the pole (20) is of constant diameter all along its length, and is preferably made up of at least two portions that are assembled together.
